# EUROPÄISCHE PATENTSCHRIFT

(11) **EP 4 027 854 B1**
(45) Veröffentlichungstag und Bekanntmachung des Hinweises auf die Patenterteilung: **28.05.2025**
(21) Anmeldenummer: 20761796.0
(22) Anmeldetag: 25.08.2020
(51) Int. Cl.: D06F 33/32, A47L 15/00, D06F 34/14, D06F 34/28, D06F 58/36, D06F 101/00, D06F 105/00, D06F 105/52, D06F 105/58

(54) **HAUSHALTSGERÄT, SYSTEM MIT EINEM HAUSHALTSGERÄT UND VERFAHREN ZUM BETREIBEN EINES HAUSHALTSGERÄTS**
DOMESTIC APPLIANCE, SYSTEM COMPRISING A DOMESTIC APPLIANCE AND METHOD FOR OPERATING A DOMESTIC APPLIANCE
APPAREIL MÉNAGER, SYSTÈME COMPORTANT UN APPAREIL MÉNAGER ET PROCÉDÉ DE FONCTIONNEMENT D'UN APPAREIL MÉNAGER

(30) Priorität: 09.09.2019 DE 102019213656
(43) Veröffentlichungstag der Anmeldung: 20.07.2022
(73) Patentinhaber: BSH Hausgeräte GmbH, 81739 München (DE)
(72) Erfinder: MILLER, Daniel, 89435 Finningen (DE); PAINTNER, Kai, 86465 Welden (DE); ROMMEL, Alexander, 89431 Bächingen (DE); SCHECK, Katharina, 89407 Dillingen (DE); RIEHL, Helena, 81669 München (DE); MEYER, Manuel, 80335 München (DE); HECKES, Matthias, 81377 München (DE); HÜDIG, Matthias, 86157 Augsburg (DE)
(86) Internationale Anmeldenummer: PCT/EP2020/073700
(87) Internationale Veröffentlichungsnummer: WO 2021/047898

(56) Entgegenhaltungen:
- WO-A1-2015/016708
- WO-A1-2018/015124
- WO-A1-2019/132284
- DE-A1- 102015 201 948
- KR-A- 20050 066 324
- US-A1- 2011 209 729

## Beschreibung

Die vorliegende Erfindung betrifft ein Haushaltsgerät, wie beispielsweise ein wasserführendes Haushaltsgerät, ein System mit einem Haushaltsgerät sowie ein Verfahren zum Betreiben eines Haushaltsgeräts.

Herkömmliche wasserführende Haushaltsgeräte, wie beispielsweise Geschirrspülmaschinen, weisen verschiedene Automatikfunktionen auf, die den Betrieb der Geschirrspülmaschine für einen Benutzer erleichtern sollen. Dazu gehört beispielsweise eine Programmautomatik, die in Abhängigkeit von verschiedenen Faktoren, wie beispielsweise einer Schmutzfracht in einer Spülflotte, bestimmte durch den Benutzer getätigte Voreinstellungen und dergleichen, ein Reinigungsergebnis optimieren soll.

Hierzu zeigt das Dokument DE 196 51 346 A1 eine Geschirrspülmaschine mit einer Steuereinrichtung, bei der eine vollständige Anpassung des Programmablaufs an die unterschiedlichsten Verschmutzungsgrade des zu reinigenden Geschirrs ermöglicht wird. Dabei ist der Programmablauf mittels wenigstens eines im Wesentlichen stufenlos einstellbaren, für den Spülvorgang notwendigen und durch ihn beeinflussten Parameter an der Steuereinrichtung vorwählbar.

Ferner ist bekannt, Haushaltsgeräte mittels einer App zu bedienen. Dabei beschränkt sich der Funktionsumfang lediglich auf die Grundfunktionen der Haushaltsgeräte, beispielsweise die Programmauswahl oder das Anpassen der Grundeinstellungen. Dabei sind kritische Funktionen, wie das Einschalten oder Starten, über eine Sicherheitsfunktion beschränkt.

Des Weiteren ist bekannt, nach dem Ende des Spülprogramms den Benutzer zu einer Bewertung des Spülergebnisses aufzufordern, also Feedback zu geben, beispielsweise über die Reinigungsleistung, die Trocknungsleistung oder die Programmlaufzeit. Je nach Bewertung durch den Benutzer können Spülprogrammparameter für den nächsten Spülprogrammlauf geändert werden.

Herkömmliche Verfahren und Vorrichtungen hierzu sind aus den Dokumenten US 9,743,820 B2, DE 10 2015 107 521 A1, EP 1 779 762 B1 und US 8,721,799 B2 bekannt.

Die DE 10 2015 201948 A1 offenbart ein Haushaltsgerät zur Behandlung von Gegenständen, aufweisend eine Steuereinrichtung und eine Bedienvorrichtung, umfassend eine Datenverarbeitungseinheit, eine Datenspeichereinheit, in welcher eine Programmbibliothek mit Behandlungsprogrammen für die Gegenstände hinterlegt ist, eine Datenkommunikationseinheit und ein Bedienmittel, wobei die Datenkommunikationseinheit eine Datenverbindung zwischen dem Bedienmittel, der Datenverarbeitungseinheit, der Datenspeichereinheit und der Steuereinrichtung des Haushaltsgeräts bereitstellt, dadurch gekennzeichnet, dass die Bedienvorrichtung ausgestaltet ist, um einem Benutzer eine Dateneingabe für eine Vielzahl von zu behandelnden Gegenständen zu ermöglichen, in der Datenverarbeitungseinheit eine Zuweisungsroutine hinterlegt ist, welche die Programmbibliothek mit der Dateneingabe vergleichen und mindestens eine optimierte Behandlungsmöglichkeit B opt für die gleichzeitige Behandlung einer Vielzahl der zu behandelnden Gegenstände ermitteln kann und das Bedienmittel dem Benutzer gestattet, eine optimierte Behandlungsmöglichkeit anzunehmen oder innerhalb vorgegebener Grenzen zu ändern, woraufhin die gegebenenfalls geänderte optimierte Behandlungsmöglichkeit B opt an die Steuereinrichtung des Haushaltsgeräts zur Durchführung des Behandlungsprogrammes übermittelt wird.

Die KR 2005 0066324 A offenbart ein Verfahren zum Steuern eines Haushaltsgeräts unter Verwenden eines smarten Servers, aufweisend: dann, wenn eine Waschsteuerungsanweisung empfangen wird, Messen der Härte des der Waschmaschine zugeführten Wassers durch die Steuerung des smarten Servers und Vergleichen dieser zu einem voreingestellten Referenzwert; wobei die Nachricht aufweisend eine Frage, welche fragt, ob das Waschverfahren gemäß dem Ergebnis des Vergleichs zu ändern ist, dem Verwenden des smarten Servers gesendet wird; wobei das Verfahren weiters den Schritt eines Übermittelns der Betriebsanweisung zum Ändern des Waschverfahrens auf Basis der Antwortnachricht des Benutzers zu der Waschmaschine in dem smarten Server aufweist.

Die WO 2018/015124 A1 offenbart ein Verfahren zum Steuern eines Geschirrspülers, wobei das Verfahren folgende Schritte umfasst: Erfassen einer Benutzerpräferenz für einen Reinigungslauf des Geschirrspülers; Abtasten von Parametern, die einem Reinigungslauf des Geschirrspülers zugeordnet sind, über mehrere Reinigungsläufe hinweg; Erfassen einer Benutzereingabe, die auf dessen Zufriedenheit mit einem der Reinigungsläufe hinweist; und Bestimmen einer Optimierung eines Parameters der Parameter in Abhängigkeit der Benutzereingabe und der Benutzerpräferenz.

Die US 2011/209729 A1 offenbart ein Verfahren zum Betreiben einer Geschirrspülmaschine, aufweisend: Bestimmen einer Benutzerbefriedigung mit einem Geschirrspülzyklus; Einstellen zumindest eines Betriebsparameters des Geschirrspülzyklus auf Grundlage der Benutzerbefriedigung; und Aufnehmen des eingestellten Betriebsparameters in einen nachfolgenden Geschirrspülzyklus.

Die WO 2019/132284 A1 offenbart eine Waschmaschine, aufweisend: eine Waschtrommel; einen Sprachempfänger, der dazu konfiguriert ist, eine Sprachinformation zu empfangen; eine Kommunikationseinheit, die durch eine Startsatzeingabe aktiviert wird, zum Kommunizieren mit einem Server, welcher eine das Waschen betreffende Information bereitstellt; einen Touchscreen, welche ein Grafikobjekt ausgibt, das einer das Waschen betreffenden Funktion entspricht, welche durch die Waschtrommel ausführbar ist; und eine Steuereinheit, welche eine Nähe eines Benutzers spürt, um ein erstes Grafikobjekt auf dem Touchscreen anzuzeigen, und welche den Touchscreen steuert, um das erste Grafikobjekt zu einem zweiten Grafikobjekt zu wechseln, welches anzeigt, dass eine Spracherkennungsfunktion aktiviert ist, und zwar im Ansprechen auf die Eingabe des Startsatzes.

Vor diesem Hintergrund besteht eine Aufgabe der vorliegenden Erfindung darin, den Betrieb eines Haushaltsgeräts zu verbessern.

Gemäß einem ersten Aspekt der Erfindung wird ein Haushaltsgerät, insbesondere ein wasserführendes Haushaltsgerät, gemäß Anspruch 1 vorgeschlagen. Das Haushaltsgerät umfasst eine Steuerungsvorrichtung zum Durchführen eines Behandlungsprogramms aus einer Mehrzahl M von Behandlungsprogrammen, wobei jedes der M Behandlungsprogramme durch eine Mehrzahl von Programm-Parametern bestimmt ist, eine Ausgabe-Einheit zum Ausgeben aufeinanderfolgender Feedback-Befragungen mit jeweils einer oder mehreren Feedback-Fragen gemäß einem Feedback-Zyklus an einen Benutzer des Haushaltsgeräts, wobei ein Feedback-Zyklus durch die Zeitdauer zwischen zwei aufeinanderfolgenden Feedback-Befragungen zur Triggerung eines jeweiligen Feedbacks durch den Benutzer bestimmt ist, und eine Einstell-Einheit zum Anpassen eines Inhalts zumindest einer Feedback-Befragung der Feedback-Befragungen in Abhängigkeit von einem von einem Eingabemittel erfassten Feedbacks des Benutzers. Die Einstell-Einheit passt folglich die nächste oder zukünftige Feedback-Befragung und insbesondere eine Folge von zukünftigen Feedback-Befragungen in Abhängigkeit des erfassten Feedbacks an.

Zum Beispiel umfassen die Programm-Parameter eine Reinigungs-Intensität, eine Trocknungs-Intensität und/oder eine Programm-Dauer.

Durch die vorgeschlagene Anpassung des Inhalts der Feedback-Befragung in Abhängigkeit des erfassten Feedbacks des Benutzers kann der Betrieb des Haushaltsgeräts verbessert werden. Die Feedback-Befragung kann eine oder mehrere Feedback-Fragen aufweisen. Beispielsweise kann eine Feedback-Befragung eine Feedback-Frage zur Reinigung, eine weitere Feedback-Frage zur Trocknung sowie eine weitere Feedback-Frage zur Programm-Dauer umfassen. Die Abfolge und/oder der Inhalt der einzelnen Feedback-Fragen innerhalb einer Feedback-Befragung wird dabei vorteilhaft in Abhängigkeit der jeweils gegebenen Antworten festgelegt. Das heißt die jeweils nächste Feedback-Frage kann abhängig von der Antwort auf die vorhergehende Feedback-Frage festgelegt werden. So kann insbesondere im Falle einer negativen Antwort also eines negativen Feedbacks zu einer Feedback-Frage eine zusätzliche Feedback-Frage eingefügt werden, mit deren Hilfe weitere Detailinformationen erfragt werden. Alternativ oder zusätzlich können auch bereits Verbesserungsmaßnahmen vorgeschlagen werden.

Wenn beispielsweise der Benutzer ein Feedback gibt: "Schlechte Trocknungsleistung!", so kann die Einstell-Einheit eine zusätzliche Feedback-Frage ausgeben, welche nach z.B. nach betroffenen Regionen in der Geschirrspülmaschine, z.B. Unter- und/oder Oberkorb, oder auch nach betroffenen Geschirrteilen, z.B. Tassen, Teller, Plastikgeschirr, usw,. frägt. Alternativ oder zusätzlich kann die Einstell-Einheit den Inhalt der darauf folgenden Feedback-Frage beispielsweise wie folgt formulieren:
"Bitte wählen Sie zur Verbesserung der Trocknung:
a) Erhöhung der Trocknungs-Intensität um 1
b) Erhöhung der Trocknungs-Intensität um 2
c) Erhöhung der Trocknungs-Intensität um 3"

Wie das letztgenannte Beispiel zeigt, muss eine Feedback-Frage keine "Frage" im klassischen Sinn sein, sondern kann dem Benutzer auch eine Auswahlentscheidung anbieten.

Erfindungsgemäß wird aber nicht oder nicht nur die Abfolge der einzelnen Feedback-Fragen innerhalb einer Feedback-Befragung an das Feedback, also die Beantwortung einer Feedback-Frage angepasst, sondern eine gesamte Feedback-Befragung. Das heißt eine aktuelle Feedback-Befragung, welche nach Beendigung eines Behandlungsprogrammes ausgegeben wird, ist abhängig von dem zuvor erfassten Feedback zu einem anderen, in der Vergangenheit durchlaufenen Behandlungsprogramm. Die aktuelle Feedback-Befragung kann dabei mehr oder weniger Fragen aufweisen oder auch andere Fragen aufweisen als eine vorhergehende Feedback-Befragung. Hat ein Benutzer beispielsweise zu einem Behandlungsprogramm schon mehrfach das Feedback gegeben, dass er mit der Programm-Dauer zufrieden war, so kann auf eine entsprechende Frage bei der nächsten Feedback-Befragung zu diesem Behandlungsprogramm verzichtet werden.

Das Haushaltsgerät ist beispielsweise als eine Geschirrspülmaschine, wie eine Haushaltsgeschirrspülmaschine, als ein Gargerät, als ein Kältegerät, als eine Waschmaschine, als ein Wasserkocher oder als eine Kaffeemaschine ausgebildet ist. Das Gargerät ist beispielsweise ein Backofen, eine Mikrowelle, ein Herd oder ein Dampfgarer. Das Kältegerät ist zum Beispiel ein Kühlschrank.

Die Steuerungsvorrichtung kann hardwaretechnisch und/oder auch softwaretechnisch implementiert sein. Entsprechendes gilt für die jeweiligen Einheiten, zum Beispiel die Einstell-Einheit. Die Steuerungsvorrichtung ist insbesondere in dem Haushaltsgerät integriert. Vorzugsweise integriert die Steuerungsvorrichtung die Ausgabe-Einheit und die Einstell-Einheit.

Alternativ kann die Steuerungsvorrichtung auch außerhalb des Haushaltsgeräts angeordnet sein. Bei einer hardwaretechnischen Implementierung kann die Steuerungsvorrichtung zum Beispiel als Computer oder als Mikroprozessor ausgebildet sein. Bei einer softwaretechnischen Implementierung kann die Steuerungsvorrichtung als Computerprogrammprodukt, als eine Funktion, als eine Routine, als Teil eines Programmcodes oder als ausführbares Objekt ausgebildet sein.

Beispielsweise kann das Behandlungsprogramm ein Spülprogramm zum Spülen von Spülgut und/oder ein Reinigungsprogramm zum Reinigen von Teilen des Haushaltsgeräts, beispielsweise eines Siebes, umfassen. Die Steuerungsvorrichtung ist dazu eingerichtet, ein Spülprogramm aus einer Anzahl von Spülprogrammen zum Spülen des Spülguts durchzuführen. Ein Spülprogramm umfasst beispielsweise verschiedene Teilprogrammschritte, wie beispielsweise ein Vorspülen, ein Reinigen, ein Klarspülen und/oder ein Trocknen. Verschiedene Spülprogramme unterscheiden sich beispielsweise in einer Reihenfolge und/oder Art der Teilprogrammschritte, sowie in verschiedenen Betriebsparametern, wie beispielsweise einer Dauer und/oder Spülflottentemperatur eines oder mehrerer Teilprogrammschritte.

Spülgut wird zum Spülen mit der Haushaltsgeschirrspülmaschine in der Spülkammer, insbesondere auf einer oder mehreren Spülgutaufnahmen, angeordnet. Das Spülgut umfasst insbesondere verschiedenes Geschirr, Besteck und/oder Werkzeuge, welche der Zubereitung, der Lagerung und/oder dem Verzehr von Speisen dienen. Dies sind beispielsweise Teller, Töpfe, Tassen, Messer, Gläser und dergleichen mehr.

Gemäß einer Ausführungsform ist die Einstell-Einheit ferner dazu eingerichtet, den Inhalt der Feedback-Befragung in Abhängigkeit des erfassten Feedbacks des Benutzers und in Abhängigkeit von bei der Benutzung des Haushaltsgeräts erfassten Daten einzustellen.

Durch die Nutzung der bei der Benutzung des Haushaltsgeräts erfassten Daten zur Formulierung des Inhalts der Feedback-Befragung kann die Feedback-Befragung weiter spezifiziert und verfeinert werden, wodurch der Betrieb des Haushaltsgeräts weiter verbessert werden kann.

Beispielsweise umfassen die bei der Benutzung des Haushaltsgeräts erfassten Daten:
- Daten zu Geräteeinstellungen des Haushaltsgeräts,
- Daten zu durchgeführten Behandlungsprogrammen,
- Daten zu vor oder während der durchgeführten Behandlungsprogramme getätigten und von der Eingabemittel erfassten Benutzereingaben des Benutzers,
- eine Bewertungs-Historie umfassend eine Mehrzahl von während der durchgeführten Behandlungsprogramme von dem Eingabemittel erfassten Feedbacks des Benutzers, und/oder
- zumindest ein Sensorsignal oder eine Abfolge von Sensorsignalen einer Anzahl von in dem Haushaltsgerät verbauten Sensoren.

Gemäß einer weiteren Ausführungsform umfassen die in dem Haushaltsgerät verbauten Sensoren einen Trübungssensor, einen Schmutzfrachtsensor, einen Trocknungssensor und/oder eine in einem Behandlungsraum des Haushaltsgeräts angeordnete Kamera. Die Spülkammer der Haushaltsgeschirrspülmaschine ist ein Beispiel für einen Behandlungsraum des Haushaltsgeräts.

Gemäß einer weiteren Ausführungsform ist die Einstell-Einheit ferner dazu eingerichtet, einen Feedback-Zyklus in Abhängigkeit von dem von dem Eingabemittel erfassten Feedback des Benutzers einzustellen.

Der Feedback-Zyklus ist bestimmt durch die Zeitdauer zwischen zwei aufeinanderfolgenden Feedback-Befragungen zur Triggerung eines jeweiligen Feedbacks durch den Benutzer.

Wie oben ausgeführt, ist die Ausgabe-Einheit dazu eingerichtet, eine Feedback-Befragung gemäß dem Feedback-Zyklus an den Benutzer des Haushaltsgeräts auszugeben. Eine solche Feedback-Befragung kann beispielsweise folgende Feedback-Fragen umfassen: "Waren Sie mit der Reinigungs-Leistung zufrieden?"; "Waren Sie mit der Trocknungs-Leistung zufrieden?", "Waren Sie mit der Programm-Dauer zufrieden?".

Erfasst das Eingabemittel ein Feedback des Benutzers auf eine solche Feedback-Befragung, so leitet das Eingabemittel das erfasste Feedback vorzugsweise an die Einstell-Einheit weiter. Die Einstell-Einheit ist dabei dazu eingerichtet, den Inhalt der Feedback-Befragung und vorzugsweise den Feedback-Zyklus in Abhängigkeit von dem erfassten Feedback einzustellen, insbesondere automatisch einzustellen. Zusätzlich kann die Einstell-Einheit auch dazu eingerichtet sein, die Abfolge der Feedback-Fragen innerhalb einer aktuell zu durchlaufenden Feedback-Befragung in Abhängigkeit von der erfassten Antwort auf eine der gestellten Feedback-Fragen einzustellen. So können beispielsweise im Falle eines negativen Feedbacks bzgl. der Trocknungsleistung innerhalb der aktuell zu durchlaufenden Feedback-Befragung weitere vertiefende Feedback-Fragen gestellt werden, die im Falle eines positiven Feedbacks bzgl. der Trocknungsleistung natürlich entfallen können.

Alternativ zu der automatischen Einstellung des Feedback-Zyklus ist die Einstell-Einheit vorzugsweise beispielsweise dazu eingerichtet, dem Benutzer mittels einer Ausgabe durch die Ausgabe-Einheit Vorschläge für eine Änderung des Feedback-Zyklus zu unterbreiten. Vorzugsweise generiert die Ausgabe-Einheit eine Liste von verschiedenen Feedback-Zyklen, z. B. ein Tag, eine Woche, ein Monat, aus der der Benutzer mittels des Eingabemittels wählen kann.

Des Weiteren ist das Eingabemittel vorzugsweise dazu eingerichtet, ein spontanes Feedback des Benutzers, vorzugsweise zu einem jeden Zeitpunkt, zu erfassen und der Einstell-Einheit zur weiteren Bearbeitung weiterzuleiten. Insbesondere kann der Benutzer nach Beendigung eines Behandlungsprogrammes, zu dem gemäß des Feedback-Zyklus keine Feedback-Befragung ausgegeben wurde, ein spontanes Feedback erfassen. Insbesondere kann der Benutzer aber auch eine Feedback-Befragung ablehnen, beispielsweise durch das Nichtgeben eines Feedbacks auf eine ausgegebene Feedback-Befragung. In einem solchen Fall ist die Ausgabe-Einheit dazu eingerichtet, zu einem späteren, insbesondere einstellbaren Zeitpunkt eine erneute Feedback-Befragung an den Benutzer auszugeben. Der Benutzer kann auch die Beantwortung einzelner Feedback-Fragen innerhalb einer Feedback-Befragung ablehnen. In einem solchen Fall kann die Ausgabe-Einheit dazu eingerichtet sein, die nächstfolgende Feedback-Frage auszugeben oder auch den Benutzer zu fragen, ob er mit der Feedback-Befragung fortfahren oder diese abbrechen möchte.

Gemäß einer Ausführungsform ist die Einstell-Einheit dazu eingerichtet, den Feedback-Zyklus bei einem von dem Eingabemittel erfassten Feedback mit positivem Inhalt automatisch zu verlängern oder dem Benutzer eine Verlängerung des Feedback-Zyklus mittels einer Ausgabe durch die Ausgabe-Einheit anzubieten.

Die Ausgabe durch die Ausgabe-Einheit kann beispielsweise eine Liste mit mehreren unterschiedlichen Zeiträumen für verlängerte Feedback-Zyklen sein, aus welcher der Benutzer mittels des Eingabemittels wählen kann.

Eine solche Ausgabe kann beispielsweise wie folgt ausgestaltet sein:
"Bitte wählen Sie einen neuen verlängerten Feedback-Zyklus:
a) ein Monat
b) zwei Monate
c) drei Monate"

Neben der Möglichkeit der Ausgabe absoluter Zahlen für die Verlängerung des Feedback-Zyklus, wie oben dargestellt, kann die Ausgabe auch Relationen umfassen, wie beispielsweise:
"Bitte wählen Sie für die Verlängerung des Feedback-Zyklus:
a) eine Verdoppelung
b) eine Verdreifachung
c) eine Vervierfachung"

Gemäß einer weiteren Ausführungsform ist die Einstell-Einheit dazu eingerichtet, den Feedback-Zyklus bei einem von dem Eingabemittel erfassten Feedback mit negativem Inhalt automatisch zu verkürzen oder dem Benutzer eine Verkürzung des Feedback-Zyklus mittels einer Ausgabe durch die Ausgabe-Einheit anzubieten.

Eine solche Ausgabe kann beispielsweise wie folgt ausgestaltet sein:
"Bitte wählen Sie einen neuen verkürzten Feedback-Zyklus:
a) eine Woche
b) zwei Wochen
c) ein Monat"

Auch bei der Ausgabe zur Verkürzung des Feedback-Zyklus können Relationen verwendet werden.

Gemäß einer weiteren Ausführungsform ist die Einstell-Einheit dazu eingerichtet, den Feedback-Zyklus in Abhängigkeit von dem von dem Eingabemittel erfassten Feedback des Benutzers und in Abhängigkeit von bei der Benutzung des Haushaltsgeräts erfassten Daten einzustellen.

Durch die Verwendung der bei der Benutzung des Haushaltsgeräts erfassten Daten kann die Einstellung des Feedback-Zyklus verfeinert und damit verbessert werden.

Gemäß dem ersten Aspekt ist eine Speichereinrichtung vorgesehen, welche dazu eingerichtet ist, eine Abfolge einer Mehrzahl von von dem Eingabemittel erfassten Feedbacks des Benutzers zu einer Abfolge von durchgeführten Behandlungsprogrammen zu speichern, wobei das jeweilige erfasste Feedback zugeordnet zu dem jeweiligen durchgeführten Behandlungsprogramm gespeichert wird.

Gemäß einer weiteren Ausführungsform ist die Steuervorrichtung dazu eingerichtet, bei einem von dem Eingabemittel erfassten bestimmten Feedback des Benutzers ein Behandlungsprogramm der durch die Speichereinrichtung gespeicherten Abfolge der Behandlungsprogramme zu wählen und das gewählte Behandlungsprogramm durchzuführen.

Wenn beispielsweise der Benutzer ein Feedback gibt, wie "Beim letzten Mal war die Leistung besser.", so kann die Steuervorrichtung in der gespeicherten Abfolge der gegebenen Feedbacks zurückspringen, um dann das vorletzte durchgeführte Behandlungsprogramm erneut auszuwählen.

Gemäß dem ersten Aspekt ist die Steuervorrichtung dazu eingerichtet, bei einem von dem Eingabemittel erfassten bestimmten Feedback mit negativem Inhalt eines der Behandlungsprogramme zu wählen, welches in der Speichereinrichtung zugeordnet zu einem bestimmten Feedback mit positivem Inhalt gespeichert ist, und das gewählte Behandlungsprogramm durchzuführen.

Gemäß einer weiteren Ausführungsform ist die Speichereinrichtung dazu eingerichtet, die M Behandlungsprogramme in Form einer N-dimensionalen Matrix zu speichern, wobei einem jeden Matrixelement der Matrix eines der M Behandlungsprogramme zugeordnet ist, wobei das jeweilige Matrixelement durch einen aus einer Mehrzahl von bestimmten N-dimensionalen Eingangsvektoren ermittelbar ist.

Gemäß einer weiteren Ausführungsform umfasst das Haushaltsgerät eine Auswahl-Einheit zum Auswählen eines der bestimmten N-dimensionalen Eingangsvektoren in Abhängigkeit einer von dem Eingabemittel erfassten Benutzereingabe zum Ändern zumindest eines der Programm-Parameter, und eine Ermittlungs-Einheit zum Ermitteln eines Matrixelements aus der Matrix mittels des ausgewählten Eingangsvektors, wobei die Steuerungsvorrichtung dazu eingerichtet ist, das dem ermittelten Matrix-Element zugeordnete Behandlungsprogramm durchzuführen.

Gemäß einer weiteren Ausführungsform umfasst das Haushaltsgerät eine Auswahl-Einheit, welche dazu eingerichtet ist, das von dem Eingabemittel erfasste Feedback des Benutzers zum Ändern zumindest eines der Programm-Parameter zu interpretieren und einen der bestimmten N-dimensionalen Eingangsvektoren in Abhängigkeit des interpretierten Feedbacks auszuwählen, und eine Ermittlungs-Einheit zum Ermitteln eines Matrixelements aus der Matrix mittels des ausgewählten Eingangsvektors, wobei die Steuerungsvorrichtung dazu eingerichtet ist, das dem ermittelten Matrix-Element zugeordnete Behandlungsprogramm durchzuführen.

Über das interpretierte Feedback kann der Benutzer die Reinigungs-Intensität, die Trocknungs-Intensität und die Programm-Dauer einstellen. In Abhängigkeit dieser Einstellung wird ein bestimmter Eingangsvektor der N Eingangsvektoren gewählt, ein entsprechendes Matrixelement ermittelt und das dem Matrixelement zugeordnete Behandlungsprogramm durchgeführt. Alternativ zum unmittelbaren Durchführen des zugeordneten Behandlungsprogrammes können dem Benutzer neben diesem Behandlungsprogramm auch ein oder mehrere alternative Behandlungsprogramme zur Auswahl angeboten werden. So kann beispielsweise alternativ ein etwas energiesparenderes oder ein etwas schnelleres Behandlungsprogramm angeboten werden.

Mittels des interpretierten Feedbacks, und insbesondere mittels einer gespeicherten Abfolge von interpretierten Feedbacks, kann die Einstell-Einheit auch ableiten, inwieweit der jeweilige Benutzer an den Prozessen des Haushaltsgeräts interessiert ist oder diese ablehnt und gegebenenfalls von zu häufigen Feedback-Befragungen sich belästigt fühlen könnte. Folglich kann die Einstell-Einheit die Abfolge von interpretierten Feedbacks nutzen, um den Betrieb des Haushaltsgeräts auf den jeweiligen Benutzer zuzuschneiden und damit zu personalisieren. Hierdurch werden die Programm-Parameter über die Zeit an die für den Benutzer optimalen Bedingungen unter Ausnutzung der technischen Möglichkeiten des Haushaltsgeräts angenähert. Die Ergebnisse werden kundenspezifisch bewertet und nicht nur nach Norm-Kriterien.

Vorliegend wird die in dem Haushaltsgerät zur Verfügung stehende Prozesstechnik unter Berücksichtigung der individuellen Präferenzen des Benutzers, kommuniziert insbesondere mittels seines Feedbacks, optimal genutzt. Dabei kann der Benutzer durch seine Benutzereingabe bzw. sein Feedback zumindest einen der Programm-Parameter, welche das zu wählende Behandlungsprogramm bestimmen, ändern.

Wie oben ausgeführt, umfassen die Programm-Parameter zum Beispiel eine Reinigungs-Intensität, eine Trocknungs-Intensität und eine Programm-Dauer. In Abhängigkeit der erfassten Benutzereingabe bzw. des Feedbacks zur Änderung der Programm-Parameter wird ein bestimmter Eingangsvektor der möglichen Eingangsvektoren ausgewählt. Mittels des ausgewählten Eingangsvektors wird dann wiederum dasjenige Matrixelement aus der Matrix zur Speicherung der Behandlungsprogramme ermittelt, welches dem ausgewählten Eingangsvektor zugeordnet ist. Durch das ermittelte Matrixelement ist ein bestimmtes der möglichen Behandlungsprogramme identifiziert und damit ermittelt. Dieses ermittelte Behandlungsprogramm kann dann von der Steuerungsvorrichtung ausgeführt werden oder dem Benutzer ggf. zusammen mit alternativen Behandlungsprogrammen angeboten werden. Die Zuordnung der Behandlungsprogramme auf die Matrixelemente der Matrix erfolgt in Abhängigkeit der verwendeten Programm-Parameter zur Abbildung des Benutzerwunsches gemäß Benutzereingabe und ist damit insbesondere sinnvoll gewählt. Wenn der Benutzer zum Beispiel eine Erhöhung der Reinigungs-Intensität wünscht, so hat das dem aktuellen Matrixelement in der Matrix nachgeordnete Matrixelement eine erhöhte Reinigungs-Intensität. Betrachtet man einen der Programm-Parameter, zum Beispiel die Reinigungs-Intensität, so sind die Matrixelemente in dieser Dimension der Matrix gemäß ihrer Intensität aufsteigend geordnet. Für die weiteren Programm-Parameter gilt vorzugsweise entsprechendes.

Gemäß einer weiteren Ausführungsform ist die Anzahl der einstellbaren Programm-Parameter N, wobei der N-dimensionale Eingangsvektor N Vektorkomponenten aufweist. Dabei ist die jeweilige Vektorkomponente des Eingangsvektors auf eine der N-Dimensionen der Matrix bezogen. Wenn wie im obigen Beispiel drei Programm-Parameter, die Reinigungs-Intensität, die Trocknungs-Intensität und die Programm-Dauer, existieren, so hat der jeweilige Eingangsvektor auch drei Vektorkomponenten.

Gemäß einer weiteren Ausführungsform ist die Matrix eine dreidimensionale (x×y×z)-Matrix, mit N = 3. Dabei sind x, y und z diskrete Werte und die Anzahl M der Behandlungsprogramme entspricht einem Produkt aus x, y und z. Wenn es beispielsweise für jeden der Programm-Parameter vier Einstellmöglichkeiten gibt, so ergeben sich mit M = 4*4*4 = 64 unterschiedliche Behandlungsprogramme und damit 64 unterschiedliche Eingangsvektoren, welche gewählt werden können.

Gemäß einer weiteren Ausführungsform bestimmt x einen Wertebereich einer ersten Vektorkomponente des Eingangsvektors, y bestimmt einen Wertebereich einer zweiten Vektorkomponente des Eingangsvektors und z bestimmt einen Wertebereich einer dritten Vektorkomponente des Eingangsvektors.

Gemäß einer weiteren Ausführungsform ist die Einstell-Einheit ferner dazu eingerichtet, den Inhalt der Feedback-Befragung in Abhängigkeit der erfassten Gefühlslage des Benutzers anzupassen.

In dieser Ausführungsform bildet die erfasste Gefühlslage das erfasste Feedback und die Emotionserkennungs-Einheit bildet das Eingabemittel oder zumindest einen Teil des Eingabemittels. Die Gefühlslage kann auch als Stimmungslage oder Emotion bezeichnet werden.

Gemäß einer weiteren Ausführungsform ist die Einstell-Einheit dazu eingerichtet, den Feedback-Zyklus in Abhängigkeit von einer von einer Emotionserkennungs-Einheit erfassten Gefühlslage des Benutzers einzustellen.

Vorteilhafterweise kann mittels der erfassten Gefühlslage der Feedback-Zyklus und/oder der Inhalt der Feedback-Befragung angepasst werden. Des Weiteren können aus der erfassten Gefühlslage auch direkte Systemanpassungen des Haushaltsgerätes abgeleitet werden. Dabei ist die Emotionserkennungs-Einheit dazu eingerichtet, die Gefühlslage beispielsweise durch Erfassung und Analyse audio-visueller Signale zu ermitteln. Die Emotionserkennungs-Einheit kann im Haushaltsgerät integriert sein oder extern zu dieser angeordnet sein. Eine externe Anordnung der Emotionserkennungs-Einheit ergibt sich beispielsweise als separate dedizierte Einrichtung oder integriert in einem mobilen Endgerät, zum Beispiel in einem Smartphone.

Die Emotionserkennungs-Einheit umfasst beispielsweise ein Mikrophon zur Erfassung der Umgebungsgeräusche des Haushaltsgerätes. Ferner kann die Emotionserkennungs-Einheit dazu eingerichtet sein, mit Hilfe von Frequenz-Analysen, zum Beispiel mit Schwerpunkt auf die Stimmlage des Benutzers, auf dessen Stimmung zu schließen. Des Weiteren kann die Emotionserkennungs-Einheit zusätzlich oder alternativ dazu eingerichtet sein, eine Intensität von Tastendrücken, zum Beispiel auf einem haptischen Eingabemittel, zu detektieren.

Auch kann die Emotionserkennungs-Einheit mit einer Anzahl von Kameras gekoppelt sein oder eine solche Kamera aufweisen, um die Gefühlslage des Benutzers beispielsweise mittels einer Analyse von Bewegungsprofilen des Benutzers, seiner aktuellen Mimik und/oder Gestik zu detektieren.

Des Weiteren ist die Einstell-Einheit insbesondere dazu eingerichtet, den Feedback-Zyklus und/oder den Inhalt der Feedback-Befragung nicht nur in Abhängigkeit von einer aktuell erfassten Gefühlslage des Benutzers, sondern auch in Abhängigkeit von deren Häufigkeit einzustellen.

Gemäß einer weiteren Ausführungsform integriert das Haushaltsgerät das Eingabemittel. Beispielsweise weist das Eingabemittel ein Sprachdialogsystem auf, welches dazu eingerichtet ist, das Feedback des Benutzers in Form von Sprach-Eingaben als Antworten des Benutzers auf von dem Sprachdialogsystem generierten Feedback-Fragen zu erfassen.

Alternativ oder zusätzlich weist das Eingabemittel ein berührungsempfindliches Display auf, welches dazu eingerichtet ist, das Feedback des Benutzers in Form von Display-Eingaben als Antworten des Benutzers auf von dem Display ausgegebenen Feedback-Fragen zu erfassen.

Gemäß einer weiteren Ausführungsform umfasst das Eingabemittel ein Sprachdialogsystem, ein berührungsempfindliches Display und/oder eine Emotionserkennungs-Einheit. Dabei kann der jeweilige Teil des Eingabemittels intern oder extern zu dem Haushaltsgerät angeordnet sein.

Insbesondere umfasst das Haushaltsgerät eine Kommunikations-Einheit, die beispielsweise mittels eines Netzwerks mit der externen Einrichtung und damit mit der auf der externen Einrichtung installierten App koppelbar ist. Das Netzwerk umfasst dabei insbesondere ein Mobilfunknetzwerk, ein WLAN und/oder ein weiteres kabelloses oder kabelgebundenes Datennetzwerk.

Gemäß einem zweiten Aspekt wird ein System mit einem Haushaltsgerät gemäß dem ersten Aspekt oder einer der Ausführungsformen des ersten Aspekts und mit einer zu dem Haushaltsgerät externen Einrichtung vorgeschlagen, wobei das Eingabemittel als eine auf der externen Einrichtung installierbare App ausgebildet ist.

Gemäß einem dritten Aspekt wird ein Verfahren zum Betreiben eines Haushaltsgeräts, insbesondere eines wasserführenden Haushaltsgeräts, mit einer Steuerungsvorrichtung zum Durchführen eines Behandlungsprogramms aus einer Mehrzahl M von Behandlungsprogrammen, wobei jedes der Behandlungsprogramme durch eine Anzahl von Programm-Parametern bestimmt ist, vorgeschlagen. Das Verfahren umfasst die folgenden Schritte:
Ausgeben von aufeinanderfolgenden Feedback-Befragungen mit jeweils einer oder mehreren Feedback-Fragen gemäß einem Feedback-Zyklus an einen Benutzer des Haushaltsgeräts, wobei ein Feedback-Zyklus durch die Zeitdauer zwischen zwei aufeinanderfolgenden Feedback-Befragungen zur Triggerung eines jeweiligen Feedbacks durch den Benutzer bestimmt wird,
Anpassen eines Inhalts zumindest einer Feedback-Befragung der Feedback-Befragungen in Abhängigkeit von einem von einem Eingabemittel erfassten Feedback des Benutzers,
Speichern einer Abfolge einer Mehrzahl von von dem Eingabemittel erfassten Feedbacks des Benutzers zu einer Abfolge von durchgeführten Behandlungsprogrammen, wobei das jeweilige erfasste Feedback zugeordnet zu dem jeweiligen durchgeführten Behandlungsprogramm gespeichert wird,
Auswählen, bei einem von dem Eingabemittel erfassten bestimmten Feedback mit negativem Inhalt eines der Behandlungsprogramme, welches zugeordnet zu einem bestimmten Feedback mit positivem Inhalt gespeichert ist, und
Durchführen des ausgewählten Behandlungsprogramms.

Die für das vorgeschlagene Haushaltsgerät beschriebenen Ausführungsformen und Merkmale gelten für das vorgeschlagene Verfahren entsprechend.

Gemäß einem vierten Aspekt wird ein Computerprogrammprodukt vorgeschlagen, welches auf einer programmgesteuerten Einrichtung die Durchführung des wie oben erläuterten Verfahrens veranlasst.

Ein Computerprogrammprodukt, wie z.B. ein Computerprogramm-Mittel, kann beispielsweise als Speichermedium, wie z.B. Speicherkarte, USB-Stick, CD-ROM, DVD, oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogrammprodukt oder dem Computerprogramm-Mittel erfolgen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht eines Ausführungsbeispiels einer Haushaltsgeschirrspülmaschine;
Fig. 2 zeigt eine schematisierte Ansicht von Details des Ausführungsbeispiels der Haushaltsgeschirrspülmaschine nach Fig. 1;
Fig. 3 zeigt eine schematische Ansicht einer Matrix zur Speicherung von Behandlungsprogrammen für die Haushaltsgeschirrspülmaschine nach Fig. 1;
Fig. 4 zeigt eine schematische perspektivische Ansicht eines Ausführungsbeispiels eines Systems mit einer Haushaltsgeschirrspülmaschine; und
Fig. 5 zeigt ein schematisches Blockschaltbild eines Ausführungsbeispiels eines Verfahrens zum Betreiben einer Haushaltsgeschirrspülmaschine.

In den Figuren sind gleiche oder funktionsgleiche Elemente mit denselben Bezugszeichen versehen worden, sofern nichts anderes angegeben ist.

Ein erstes Ausführungsbeispiel einer Haushaltsgeschirrspülmaschine als Beispiel eines Haushaltsgeräts 1 wird mit Bezug zu den Fig. 1 bis 3 erläutert. Hierzu zeigt die Fig. 1 eine schematische perspektivische Ansicht eines Ausführungsbeispiels der Haushaltsgeschirrspülmaschine 1. Die Fig. 2 zeigt eine schematisierte Ansicht von Details des Ausführungsbeispiels der Haushaltsgeschirrspülmaschine nach Fig. 1, und die Fig. 3 zeigt eine schematische Ansicht einer Matrix X zur Speicherung von Behandlungsprogrammen BP für die Haushaltsgeschirrspülmaschine 1 nach Fig. 1.

Die Haushaltsgeschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein (nicht dargestellt). Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können eine Spülkammer 4 zum Spülen von Spülgut 15 bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12, 13, 14 auf. Vorzugsweise können mehrere, beispielsweise drei, Spülgutaufnahmen 12, 13, 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12, 13, 14 übereinander in dem Spülbehälter 2 angeordnet. Jede Spülgutaufnahme 12, 13,14 ist wahlweise in den Spülbehälter 2 hinein- oder aus diesem herausverlagerbar. Insbesondere ist jede Spülgutaufnahme 12, 13, 14 in einer Einschubrichtung E in den Spülbehälter 2 hineinschiebbar und entgegen der Einschubrichtung E in einer Auszugsrichtung A aus dem Spülbehälter 2 herausziehbar.

Die Haushaltsgeschirrspülmaschine 1 weist zudem eine Steuerungsvorrichtung 100 auf, die an der Tür 3 angeordnet ist.

Die Steuerungsvorrichtung 100 der Fig. 1 ist dazu eingerichtet, ein Behandlungsprogramm BP aus einer Mehrzahl M von Behandlungsprogrammen BP (siehe Fig. 3) durchzuführen. Jedes der Behandlungsprogramme BP ist durch eine Anzahl von Programm-Parametern RI, TI, PD bestimmt. Beispiele für Programm-Parameter sind eine Reinigungs-Intensität RI, eine Trocknungs-Intensität TI und eine Programm-Dauer PD, welche der Benutzer einstellen kann.

Die Steuerungsvorrichtung 100 der Haushaltsgeschirrspülmaschine 1 der Fig. 1 umfasst eine Ausgabe-Einheit 140 und eine Einstell-Einheit 150. Die Haushaltsgeschirrspülmaschine 1 der Fig. 1 hat ferner eine Speichereinrichtung 200 sowie ein Eingabemittel 300 zum Erfassen von Benutzereingaben BE des Benutzers der Haushaltsgeschirrspülmaschine 1. Ein Feedback FB des Benutzers stellt dabei eine spezifische Benutzereingabe BE dar.

Weitere Beispiele für Benutzereingaben BE umfassen solche Benutzereingaben oder Benutzerbefehle zur unmittelbaren Änderung von Programm-Parametern RI, TI, PD (siehe Fig. 3) oder zur unmittelbaren Wahl eines Behandlungsprogramms BP.

Die Speichereinrichtung 200 ist beispielsweise als ein RAM-Speicher, als ein EPROM-Speicher oder als ein EEPROM-Speicher ausgebildet. Die Speichereinrichtung 200 ist dazu eingerichtet, die M Behandlungsprogramme BP in Form einer N-dimensionalen Matrix X zu speichern. Für das Beispiel N = 3 zeigt die Fig. 3 ein Beispiel einer Matrix X zur Speicherung von 64 Behandlungsprogrammen für die Haushaltsgeschirrspülmaschine 1 nach Fig. 1. Die x-Achse der Fig. 3 zeigt die Reinigungs-Intensität RI, die y-Achse zeigt die Trocknungs-Intensität TI und die z-Achse zeigt die Programm-Dauer PD. Damit gibt es in dem Beispiel der Fig. 3 für jeden der Programm-Parameter RI, TI und PD vier Einstellmöglichkeiten und damit M = 4*4*4 = 64 unterschiedliche Behandlungsprogramme BP.

Die Matrix X der Fig. 3 hat 64 Matrixelemente XE, und jedem der Matrixelemente XE ist eines der 64 Behandlungsprogramme BP zugeordnet, insbesondere eineindeutig zugeordnet. Das jeweilige Matrixelement XE ist durch einen einer Mehrzahl von bestimmten N-dimensionalen Eingangsvektoren EV ermittelbar. Wie oben ausgeführt, ist N für das Beispiel der Fig. 1 bis 4 gleich 3 (N = 3).

Hierzu zeigt die Fig. 2 eine schematische Ansicht von Details des Ausführungsbeispiels der Haushaltsgeschirrspülmaschine 1 nach Fig. 1. In dem Beispiel der Fig. 1 bis 3 ist das Eingabemittel 300 Teil der Haushaltsgeschirrspülmaschine 1. Mit Bezug zu der Fig. 4 wird ein weiteres Ausführungsbeispiel erläutert werden, bei welchem das Eingabemittel 300 extern zu der Haushaltsgeschirrspülmaschine 1 ist.

Das Eingabemittel 300 ist dazu eingerichtet, Benutzereingaben BE, wie z. B. Feedbacks FB des Benutzers auf eine Feedback-Befragung mit einer oder mehreren Feedback-Fragen FF, zu erfassen. Wie oben ausgeführt, ist ein Feedback FB eine spezifische Benutzereingabe BE.

Dabei ist die Ausgabe-Einheit 140 dazu eingerichtet, eine Feedback-Befragung gemäß einem Feedback-Zyklus FZ an den Benutzer des Haushaltsgeräts 1 auszugeben. Beispielsweise kann eine solche Feedback-Befragung folgende Feedback-Fragen FF umfassen: "Waren Sie mit der Reinigungs-Leistung zufrieden?"; "Waren Sie mit der Trocknungs-Leistung zufrieden?"; "Waren Sie mit der Programm-Dauer zufrieden?".

Erfasst das Eingabemittel 300 ein Feedback FB des Benutzers auf eine solche Feedback-Befragung, so leitet das Eingabemittel 300 das erfasste Feedback FB, also die Antworten auf die von der Feedback-Befragung umfassten Feedback-Fragen FF an die Einstell-Einheit 150 weiter.

Die Einstell-Einheit 150 ist zum Anpassen eines Inhalts der Feedback-Befragung in Abhängigkeit des erfassten Feedbacks FB des Benutzers eingerichtet. Dabei können Feedback-Fragen FF für die nächste oder zukünftige Feedback-Befragungen hinzugefügt, entfernt oder geändert werden. Bei dieser Anpassung kann die Einstell-Einheit 150 vorzugsweise auch Daten nutzen, welche bei der Benutzung des Haushaltsgeräts 1 erfasst wurden. Solche bei der Benutzung des Haushaltsgeräts 1 erfasste Daten umfassen beispielsweise Daten zur Geräteeinstellung des Haushaltsgeräts 1, Daten zu durchgeführten Behandlungsprogrammen BP, Daten zu vor oder während der durchgeführten Behandlungsprogramme BP getätigten und von dem Eingabemittel 300 erfassten Benutzereingaben BE des Benutzers, eine Bewertungs-Historie umfassend eine Mehrzahl von während der durchgeführten Behandlungsprogramme BP von dem Eingabemittel 300 erfassten Feedbacks FB des Benutzers und/oder zumindest ein Sensorsignal oder eine Abfolge von Sensorsignalen einer Anzahl von in dem Haushaltsgerät 1 verbauten Sensoren. Beispiele für solche in dem Haushaltsgerät 1 verbaute Sensoren umfassen Trübungssensoren, Schmutzfrachtsensoren, Trocknungssensoren und in der Spülkammer 4 des Haushaltsgeräts 1 angeordnete Kameras.

Die Einstell-Einheit 150 ist ferner vorzugsweise dazu eingerichtet, den Feedback-Zyklus FZ in Abhängigkeit von dem erfassten Feedback FB einzustellen.

Der eingestellte, gegebenenfalls verlängerte oder verkürzte, Feedback-Zyklus FZ wird von der Einstell-Einheit 150 an die Ausgabe-Einheit 140 ausgegeben, so dass die Ausgabe-Einheit 140 die Möglichkeit hat, die nächste Feedback-Befragung FF gemäß dem aktualisierten Feedback-Zyklus FZ an den Benutzer des Haushaltsgeräts 1 auszugeben.

Erfasst beispielsweise das Eingabemittel 300 ein Feedback FB mit positivem Inhalt, so wird die Einstell-Einheit 150 vorzugsweise den Feedback-Zyklus FZ automatisch verlängern oder dem Benutzer eine Verlängerung des Feedback-Zyklus mittels einer Ausgabe durch die Ausgabe-Einheit 140 anbieten. Erfasst aber das Eingabemittel 300 ein Feedback FB mit negativem Inhalt, so ist die Einstell-Einheit 150 vorzugsweise dazu eingerichtet, den Feedback-Zyklus FZ automatisch zu verkürzen oder dem Benutzer einer Verkürzung des Feedback-Zyklus FZ mittels einer Ausgabe durch die Ausgabe-Einheit 140 anzubieten.

Zur Einstellung des Feedback-Zyklus FZ nutzt die Einstell-Einheit 150 vorzugsweise neben dem erfassten Feedback FB auch Folgen von erfassten Feedbacks FB und/oder bei der Benutzung des Haushaltsgeräts 1 erfasste Daten.

Die Speichereinheit 200 kann vorzugsweise auch dazu eingerichtet sein, eine Abfolge einer Mehrzahl von erfassten Feedbacks FB des Benutzers zu einer Abfolge von durchgeführten Behandlungsprogrammen BP zu speichern. Dabei wird das jeweilige erfasste Feedback FB vorzugsweise zugeordnet zu dem jeweiligen durchgeführten Behandlungsprogramm BP gespeichert.

Dabei ist die Steuervorrichtung 100 insbesondere dazu eingerichtet, bei einem von dem Eingabemittel 300 erfassten bestimmten Feedback FB ein Behandlungsprogramm BP der durch die Speichereinrichtung 200 gespeicherten Abfolge der Behandlungsprogramme BP zu wählen und das gewählte Behandlungsprogramm BP durchzuführen. Das heißt, die Steuervorrichtung 100 kann je nach aktuellem Feedback FB in der Abfolge der Feedbacks und der zugeordneten Behandlungsprogramme BP das aktuell optimale Behandlungsprogramm wählen. Wenn beispielsweise der Benutzer ein Feedback gibt wie "Beim letzten Mal war die Leistung besser.", so kann die Steuervorrichtung 200 in der Abfolge der gegebenen Feedbacks zurückspringen, um dann das vorletzte durchgeführte Behandlungsprogramm BP erneut auswählen.

Mit anderen Worten, die Steuervorrichtung 100 kann dazu eingerichtet sein, bei einem von dem Eingabemittel 300 erfassten Feedback FB mit negativem Inhalt ein solches Behandlungsprogramm BP zu wählen, welches in der Speichereinrichtung 200 zugeordnet zu einem Feedback FB mit positivem Inhalt gespeichert ist, und anschließend das gewählte Behandlungsprogramm BP ausführen.

Wie die Fig. 2 zeigt, kann das Eingabemittel 300 Benutzereingaben BE, wie Feedbacks FB, an eine Auswahl-Einheit 110 weiterleiten.

Im Folgenden werden zwei unterschiedliche Fälle A und B differenziert betrachtet, welchen gemein ist, dass zumindest einer der Programm-Parameter RI, TI, PD geändert wird. In dem Fall A erfasst das Eingabemittel 300 eine Benutzereingabe BE zum unmittelbaren Ändern zumindest eines der Programm-Parameter RI, TI, PD. In dem Fall B erfasst das Eingabemittel 300 ein Feedback FB, welches interpretiert wird, wobei dann das interpretierte Feedback FB die Änderung zumindest eines der Programm-Parameter RI, TI, PD bedingt.

### Fall A:

Das Eingabemittel 300 erfasst eine Benutzereingabe BE zum unmittelbaren Ändern zumindest eines der Programm-Parameter RI, TI, PD.

Die Auswahl-Einheit 110 ist dazu eingerichtet, einen der bestimmten N-dimensionalen Eingangsvektoren EV in Abhängigkeit der erfassten Benutzereingabe BE auszuwählen.

Mit N = 3 ist der Eingangsvektor EV ein dreidimensionaler Eingangsvektor mit drei Vektorkomponenten. Eine jede der Vektorkomponenten des Eingangsvektors EV ist auf eine der drei Dimensionen der Matrix X der Fig. 3 bezogen. Beispielsweise ist die erste Vektorkomponente des Eingangsvektors EV auf die x-Achse der Matrix X bezogen, die zweite Vektorkomponente des Eingangsvektors EV ist auf die y-Achse der Matrix X bezogen und die dritte Vektorkomponente ist auf die z-Achse der Matrix X bezogen.

In diesem Beispiel gibt es demnach auch 64 verschiedene bestimmte Eingangsvektoren EV, die mittels der Auswahl-Einheit 110 ausgewählt werden können.

Ist beispielsweise der Eingangsvektor EV(RI, PD, TI) = (3, 1, 1) zu einem bestimmten Zeitpunkt, so bedeutet dies, dass die Reinigungs-Intensität auf 3 eingestellt ist, die Programm-Dauer auf 1 eingestellt ist und die Trocknungs-Intensität auf 1 eingestellt ist. Ändert der Benutzer dann mittels einer Benutzereingabe BE den Eingangsvektor EV(RI, PD, TI) auf (4, 1, 1), so hat er die Reinigungs-Intensität RI mittels seiner Benutzereingabe BE um 1 erhöht (von 3 auf 4). Die erfasste Benutzereingabe BE wird von dem Eingabemittel 300 an die Auswahl-Einheit 110 übergeben. Die Auswahl-Einheit 110 wählt dann den dreidimensionalen Eingangsvektor EV(RI, PD, TI) = (4, 1, 1) aus und übergibt diesen an die Ermittlungs-Einheit 120.

Die Ermittlungs-Einheit 120 ermittelt ein Matrixelement XE aus der Matrix X mittels des ausgewählten Eingangsvektors EV(RI, PD, TI) = (4, 1, 1). Das ermittelte Matrixelement XE ist in der Fig. 3 mit dem Bezugszeichen XE versehen.

Das ermittelte Matrixelement XE wird dann von der Ermittlungs-Einheit 120 der Steuerungsvorrichtung 100 derart übergeben, dass dieses dazu eingerichtet ist, das dem ermittelten Matrixelement XE zugeordnete Behandlungsprogramm BP durchzuführen.

Bei einer von dem Eingabemittel 300 erfassten Benutzereingabe BE zur Änderung eines der Programm-Parameter RI, TI, PD außerhalb des bestimmten Wertebereichs ermittelt die Steuerungsvorrichtung 100 vorzugsweise eine Maßnahme und triggert oder veranlasst die Durchführung der ermittelten Maßnahme. Wenn beispielsweise der Wertebereich für die Reinigungs-Intensität RI wie in oben aufgeführtem Beispiel [1, 2, 3, 4] ist und der Benutzer aber mittels Sprach-Eingabe für die Reinigungs-Intensität RI den Wert 5 nennt, so liegt seine Benutzereingabe BE zur Änderung des Programm-Parameters Reinigungs-Intensität RI außerhalb des bestimmten Wertebereichs von [1, 2, 3, 4] vor. Eine geeignete Maßnahme kann dann sein, bestimmte Betriebs-Parameter zur Verbesserung der Reinigungs-Intensität, wie beispielsweise die Spülflottentemperatur anzupassen.

### Fall B:

In dem Fall B empfängt die Auswahl-Einheit 150 ein von dem Eingabemittel 300 erfasstes Feedback FB und interpretiert das erfasste Feedback, um zumindest einen der Programm-Parameter RI, TI, PD zu ändern. Lautet beispielsweise das erfasste Feedback "Unzufrieden mit der Reinigungs-Intensität", so wird die Auswahl-Einheit 110 dieses erfasste Feedback-FB derart interpretieren, dass der Programm-Parameter Reinigungs-Intensität RI zumindest um 1 inkrementiert wird. Dementsprechend wählt die Auswahl-Einheit den Eingangsvektor EV in Abhängigkeit des interpretierten Feedbacks FB aus und übergibt diesen ausgewählten Eingangsvektor EV an die Ermittlungs-Einheit 120. Die Ermittlungs-Einheit 120 ermittelt ein Matrixelement XE aus der Matrix X mittels des ausgewählten Eingangsvektors EV. Die Steuerungsvorrichtung 100 ist dann dazu eingerichtet, das dem ermittelten Matrix-Element XE zugeordnete Behandlungsprogramm BP auszuführen.

Das Eingabemittel 300 umfasst beispielsweise ein berührungsempfindliches Display, welches beispielsweise - wie in Fig. 1 gezeigt - an der Außenseite der Tür 3 angeordnet ist.

Das berührungsempfindliche Display ist dazu eingerichtet, ein Feedback FB des Benutzers in Form von Display-Eingaben als Antworten des Benutzers auf von dem Display ausgegebene Feedback-Fragen FF zu erfassen. Für das oben erwähnte Beispiel der Änderung des Programm-Parameters RI kann eine solche Frage an den Benutzer sein: "Wollen Sie eine Erhöhung der Reinigungs-Intensität?". Dem Benutzer werden dann noch über das berührungsempfindliche Display zwei Eingabefelder bereitgestellt, einmal das Eingabefeld mit "Ja" und einmal das Eingabefeld mit "Nein". In dem oben dargestellten Beispiel hat dann der Benutzer das Eingabefeld "Ja" getätigt, so dass der Eingabevektor EV(RI, PD, TI) = (4, 1, 1) ausgewählt wird.

Ferner zeigt die Fig. 4 eine schematische perspektivische Ansicht eines Ausführungsbeispiels eines Systems 600 mit einer Haushaltsgeschirrspülmaschine 1. Das Ausführungsbeispiel der Fig. 4 unterscheidet sich von dem Ausführungsbeispiel nach Fig. 1 und 2 dahingehend, dass das Eingabemittel 300 extern zu der Haushaltsgeschirrspülmaschine 1 angeordnet ist. In dem Beispiel der Fig. 4 ist das Eingabemittel 300 als eine App ausgebildet, welche auf einer externen Einrichtung 400, beispielsweise auf einem Smartphone oder auf einem Tablet, installiert ist und auf dieser betrieben wird.

Der Benutzer kann dann mittels der App 300 die Benutzereingabe BE (bzw. das Feedback FB) eingeben, und mittels der App 300 wird die erfasste Benutzereingabe BE (bzw. das Feedback FB) über ein Netzwerk 500, beispielsweise das Internet oder ein Intranet, an die Haushaltsgeschirrspülmaschine 1 übertragen. Zur Kommunikation mit der externen Einrichtung 400 umfasst die Haushaltsgeschirrspülmaschine 1 eine Kommunikations-Einheit 130. In dem Beispiel der Fig. 4 empfängt die Kommunikations-Einheit 130 die erfasste Benutzereingabe BE (bzw. das Feedback FB) und leitet die empfangene Benutzereingabe BE (bzw. das Feedback FB) beispielsweise an die Auswahl-Einheit 110 weiter.

Die App 300 kann beispielsweise auch ein Sprachdialogsystem auf der externen Einrichtung 400 ausbilden. Das Sprachdialogsystem ist insbesondere dazu eingerichtet, ein Feedback FB des Benutzers in Form von Sprach-Eingaben als Antworten des Benutzers auf von dem Sprachdialogsystem generierten Sprach-Ausgaben als Feedback-Fragen FF zu erfassen. Beispielsweise kann das Sprachdialogsystem den Benutzer fragen, ob er einen verkürzten Feedback-Zyklus FZ wünscht. Mittels einer Sprach-Eingabe kann dann der Benutzer dem Sprachdialogsystem antworten, dass er eine verkürzten Feedback-Zyklus FZ wünscht oder nicht.

Die weiteren Funktionalitäten sind gemäß dem Beispiel der Fig. 2.

Fig. 5 zeigt ein schematisches Blockschaltbild eines Verfahrens zum Betreiben eines Haushaltsgeräts, wie beispielsweise der Haushaltsgeschirrspülmaschine 1 der Fig. 1 oder der Fig. 4. Das Verfahren der Fig. 5 umfasst die Schritte S1 und S2:

In Schritt S1 wird eine Feedback-Befragung gemäß einem Feedback-Zyklus FZ an einen Benutzer des Haushaltsgeräts 1 ausgegeben. Der Feedback-Zyklus FZ ist bestimmt durch die Zeitdauer zwischen zwei aufeinanderfolgenden Feedback-Befragungen zur Triggerung eines jeweiligen Feedbacks FB durch den Benutzer.

In Schritt S2 wird der Inhalt der Feedback-Befragung in Abhängigkeit von einem von einem Eingabemittel 300 (siehe Fig. 1, Fig. 2, Fig. 4) erfassten Feedback FB des Benutzers eingestellt. Vorzugsweise wird auch der Feedback-Zyklus FZ in Abhängigkeit von dem erfassten Feedback FB des Benutzers eingestellt.

Obwohl die vorliegende Erfindung anhand von Ausführungsbeispielen beschrieben wurde, ist sie vielfältig modifizierbar.

### Verwendete Bezugszeichen:

- 1: Haushaltsgeschirrspülmaschine
- 2: Spülbehälter
- 3: Tür
- 4: Spülkammer
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 100: Steuerungsvorrichtung
- 110: Auswahl-Einheit
- 120: Ermittlungs-Einheit
- 130: Kommunikations-Einheit
- 140: Ausgabe-Einheit
- 150: Einstell-Einheit
- 200: Speichereinrichtung
- 300: Eingabemittel
- 400: externe Einrichtung
- 500: Netzwerk
- 600: System
- A: Auszugsrichtung
- BE: Benutzereingabe
- BP: Behandlungsprogramm
- E: Einschubrichtung
- EV: Eingangsvektor
- FF: Feedback-Frage
- FZ: Feedback-Zyklus
- PD: Programm-Dauer
- RI: Reinigungs-Intensität
- TE: Trocknungs-Intensität
- S1: Verfahrensschritt
- S2: Verfahrensschritt
- X: Matrix
- XE: Matrixelement

## Patentansprüche

1. Haushaltsgerät (1), insbesondere wasserführendes Haushaltsgerät, mit
einer Steuerungsvorrichtung (100) zum Durchführen eines Behandlungsprogramms (BP) aus einer Mehrzahl M von Behandlungsprogrammen (BP), wobei jedes der M Behandlungsprogramme (BP) durch eine Mehrzahl von Programm-Parametern (RI, TI, PD) bestimmt ist,
einer Ausgabe-Einheit (140) zum Ausgeben aufeinanderfolgender Feedback-Befragungen mit jeweils einer oder mehreren Feedback-Fragen gemäß einem Feedback-Zyklus (FZ) an einen Benutzer des Haushaltsgeräts (1), wobei ein Feedback-Zyklus (FZ) durch die Zeitdauer zwischen zwei aufeinanderfolgenden Feedback-Befragungen zur Triggerung eines jeweiligen Feedbacks durch den Benutzer bestimmt ist,
einer Einstell-Einheit (150) zum Anpassen eines Inhalts zumindest einer Feedback-Befragung der Feedback-Befragungen in Abhängigkeit von einem von einem Eingabemittel (300) erfassten Feedback (FB) des Benutzers, und
eine Speichereinrichtung (200), welche dazu eingerichtet ist, eine Abfolge einer Mehrzahl von von dem Eingabemittel (300) erfassten Feedbacks (FB) des Benutzers zu einer Abfolge von durchgeführten Behandlungsprogrammen (BP) zu speichern, wobei das jeweilige erfasste Feedback (FB) zugeordnet zu dem jeweiligen durchgeführten Behandlungsprogramm (BP) gespeichert wird, wobei die Steuerungsvorrichtung (100) dazu eingerichtet ist, bei einem von dem Eingabemittel (300) erfassten bestimmten Feedback (FB) mit negativem Inhalt eines der Behandlungsprogramme (BP) zu wählen, welches in der Speichereinrichtung (200) zugeordnet zu einem bestimmten Feedback (FB) mit positivem Inhalt gespeichert ist, und das gewählte Behandlungsprogramm (BP) durchzuführen.

2. Haushaltsgerät nach Anspruch 1, **dadurch gekennzeichnet, dass** die Einstell-Einheit (150) dazu eingerichtet ist, den Inhalt der zumindest einen Feedback-Befragung der Feedback-Befragungen in Abhängigkeit des erfassten Feedbacks (FB) des Benutzers und in Abhängigkeit von bei der Benutzung des Haushaltsgeräts (1) erfassten Daten einzustellen.

3. Haushaltsgerät nach Anspruch 2, **dadurch gekennzeichnet, dass** die bei der Benutzung des Haushaltsgeräts (1) erfassten Daten umfassen:
- Daten zu Geräteeinstellungen des Haushaltsgeräts (1),
- Daten zu durchgeführten Behandlungsprogrammen (BP),
- Daten zu vor oder während der durchgeführten Behandlungsprogramme (BP) getätigten und von dem Eingabemittel (300) erfassten Benutzereingaben (BE) des Benutzers,
- eine Bewertungs-Historie umfassend eine Mehrzahl von während der durchgeführten Behandlungsprogramme (BP) von dem Eingabemittel (300) erfassten Feedbacks (FB) des Benutzers, und/oder
- zumindest ein Sensorsignal oder eine Abfolge von Sensorsignalen einer Anzahl von in dem Haushaltsgerät (1) verbauten Sensoren.

4. Haushaltsgerät nach einem der Ansprüche 1 bis 3, **dadurch gekennzeichnet, dass** die Einstell-Einheit (150) ferner dazu eingerichtet ist, einen Feedback-Zyklus (FZ) in Abhängigkeit von dem von dem Eingabemittel (300) erfassten Feedback (FB) des Benutzers einzustellen.

5. Haushaltsgerät nach Anspruch 4, **dadurch gekennzeichnet, dass** die Einstell-Einheit (150) dazu eingerichtet ist, den Feedback-Zyklus (FZ) in Abhängigkeit von dem von dem Eingabemittel (300) erfassten Feedback (FB) des Benutzers und in Abhängigkeit von bei der Benutzung des Haushaltsgeräts (1) erfassten Daten einzustellen.

6. Haushaltsgerät nach Anspruch 1, **dadurch gekennzeichnet, dass** die Speichereinrichtung (200) dazu eingerichtet ist, die M Behandlungsprogramme (BP) in Form einer N-dimensionalen Matrix zu speichern, wobei einem jeden Matrixelement (XE) der Matrix (X) eines der M Behandlungsprogramme (BP) zugeordnet ist, wobei das jeweilige Matrixelement (XE) durch einen aus einer Mehrzahl von bestimmten N-dimensionalen Eingangsvektoren (EV) ermittelbar ist.

7. Haushaltsgerät nach Anspruch 1 oder 6, **gekennzeichnet durch** eine Auswahl-Einheit (110) zum Auswählen eines der bestimmten N-dimensionalen Eingangsvektoren (EV) in Abhängigkeit einer von dem Eingabemittel (300) erfassten Benutzereingabe (BE) zum Ändern zumindest eines der Programm-Parameter (RI, TI, PD), und eine Ermittlungs-Einheit (120) zum Ermitteln eines Matrixelements (XE) aus der Matrix (X) mittels des ausgewählten Eingangsvektors (EV), wobei die Steuerungsvorrichtung (100) dazu eingerichtet ist, das dem ermittelten Matrix-Element (XE) zugeordnete Behandlungsprogramm (BP) durchzuführen.

8. Haushaltsgerät nach Anspruch 1 oder 6, **gekennzeichnet durch** eine Auswahl-Einheit (110), welche dazu eingerichtet ist, das von dem Eingabemittel (300) erfasste Feedback (FB) des Benutzers zum Ändern zumindest eines der Programm-Parameter (RI, TI, PD) zu interpretieren und einen der bestimmten N-dimensionalen Eingangsvektoren (EV) in Abhängigkeit des interpretierten Feedbacks (FB) auszuwählen, und eine Ermittlungs-Einheit (120) zum Ermitteln eines Matrixelements (XE) aus der Matrix (X) mittels des ausgewählten Eingangsvektors (EV), wobei die Steuerungsvorrichtung (100) dazu eingerichtet ist, das dem ermittelten Matrix-Element (XE) zugeordnete Behandlungsprogramm (BP) durchzuführen.

9. Haushaltsgerät nach einem der Ansprüche 1 bis 8,
**dadurch gekennzeichnet,**
**dass** die Einstell-Einheit (150) dazu eingerichtet ist, den Inhalt der zumindest einen Feedback-Befragung der Feedback-Befragungen in Abhängigkeit von einer von einer Emotionserkennungs-Einheit erfassten Gefühlslage des Benutzers einzustellen.

10. Haushaltsgerät nach einem der Ansprüche 1 bis 9, **dadurch gekennzeichnet, dass** das Haushaltsgerät (1) das Eingabemittel (300) integriert, wobei das Eingabemittel (300) ein Sprachdialogsystem aufweist, welches dazu eingerichtet ist, das Feedback (FB) des Benutzers in Form von Sprach-Eingaben als Antworten des Benutzers auf von dem Sprachdialogsystem generierten Feedback-Fragen (FF) zu erfassen, und/oder wobei das Eingabemittel (300) ein berührungsempfindliches Display aufweist, welches dazu eingerichtet ist, das Feedback (FB) des Benutzers in Form von Display-Eingaben als Antworten des Benutzers auf von dem Display ausgegebenen Feedback-Fragen (FF) zu erfassen.

11. System (600) mit einem Haushaltsgerät (1) nach einem der Ansprüche 1 bis 10 und eine zu dem Haushaltsgerät (1) externe Einrichtung (400), wobei das Eingabemittel (300) als eine auf der externen Einrichtung (400) installierbare App ausgebildet ist.

12. Verfahren zum Betreiben eines Haushaltsgeräts (1), insbesondere eines wasserführenden Haushaltsgeräts, mit einer Steuerungsvorrichtung (100) zum Durchführen eines Behandlungsprogramms (BP) aus einer Mehrzahl M von Behandlungsprogrammen (BP), wobei jedes der Behandlungsprogramme (BP) durch eine Anzahl von Programm-Parametern (RI, TI, PD) bestimmt ist, mit:
Ausgeben (S1) von aufeinanderfolgenden Feedback-Befragungen mit jeweils einer oder mehreren Feedback-Fragen gemäß einem Feedback-Zyklus (FZ) an einen Benutzer des Haushaltsgeräts (1), wobei ein Feedback-Zyklus (FZ) durch die Zeitdauer zwischen zwei aufeinanderfolgenden Feedback-Befragungen zur Triggerung eines jeweiligen Feedbacks durch den Benutzer bestimmt wird,
Anpassen (S2) eines Inhalts zumindest einer Feedback-Befragung der Feedback-Befragungen in Abhängigkeit von einem von einem Eingabemittel (300) erfassten Feedback (FB) des Benutzers,
Speichern einer Abfolge einer Mehrzahl von von dem Eingabemittel (300) erfassten Feedbacks (FB) des Benutzers zu einer Abfolge von durchgeführten Behandlungsprogrammen (BP), wobei das jeweilige erfasste Feedback (FB) zugeordnet zu dem jeweiligen durchgeführten Behandlungsprogramm (BP) gespeichert wird,
Auswählen, bei einem von dem Eingabemittel (300) erfassten bestimmten Feedback (FB) mit negativem Inhalt eines der Behandlungsprogramme (BP), welches zugeordnet zu einem bestimmten Feedback (FB) mit positivem Inhalt gespeichert ist, und
Durchführen des ausgewählten Behandlungsprogramms (BP).

13. Computerprogrammprodukt, welches auf einer programmgesteuerten Einrichtung die Durchführung des Verfahrens nach Anspruch 12 veranlasst.

## Claims

1. Household appliance (1), in particular water-conducting household appliance, with a control device (100) for carrying out a treatment program (BP) from a plurality M of treatment programs (BP), wherein each of the M treatment programs (BP) is determined by a plurality of program parameters (RI, TI, PD)
an output unit (140) for outputting consecutive feedback surveys with in each case one or more feedback questions in accordance with a feedback cycle (FZ) to a user of the household appliance (1), wherein a feedback cycle (FZ) is determined by the user by the period of time between two consecutive feedback surveys for triggering a respective feedback,
an adjustment unit (150) for adjusting a content of at least one feedback survey of the feedback surveys depending on user feedback (FB) detected by an input means (300), and
a memory facility (200), which is configured to store a series of a plurality of user feedbacks (FB) detected by the input means (300) for a series of treatment programs (BP) carried out, wherein the respective feedback (FB) detected is stored assigned to the respective treatment program (BP) carried out, wherein the control device (100) is configured for a specific feedback (FB) with negative content determined by the input means (300), to select one of the treatment programs (BP) that is stored in the memory facility (200) assigned to a specific feedback (FB) with positive content and to carry out the selected treatment program (BP).

2. Household appliance according to claim 1, **characterised in that** the adjustment unit (150) is configured to adjust the content of the at least one feedback survey of the feedback surveys depending on the user feedback (FB) detected and depending on data detected during the use of the household appliance (1).

3. Household appliance according to claim 2, **characterised in that** the data detected during the use of the household appliance (1) comprises:
- data about device settings of the household appliance (1),
- data about treatment programs (BP) carried out,
- data about user inputs (BE) made before or during the treatment programs (BP) carried out and detected by the input means (300),
- an assessment history comprising a plurality of user feedbacks (FB) detected by the input means (300) during the treatment programs (BP) carried out, and/or
- at least one sensor signal or a series of sensor signals of a number of sensors built into the household appliance (1).

4. Household appliance according to one of claims 1 to 3, **characterised in that** the adjustment unit (150) is further configured to adjust a feedback cycle (FZ) depending on the user feedback (FB) detected by the input means (300).

5. Household appliance according to claim 4, **characterised in that** the adjustment unit (150) is configured to adjust the feedback cycle (FZ) depending on the user feedback (FB) detected by the input means (300) and depending on data detected during the use of the household appliance (1)

6. Household appliance according to claim 1, **characterised in that** the control device (100) is configured to store the M treatment programs (BP) in the form of an N-dimensional matrix, wherein one matrix element (XE) each of the matrix (X) is assigned to one of the M treatment programs (BP), wherein the respective matrix element (XE) is able to be determined from one of a plurality of specified N-dimensional input vectors (EV).

7. Household appliance according to claim 1 or 6, **characterised by** a selection unit (110) for selecting one of the specific N-dimensional input vectors (EV) depending on a user input (BE) detected by the input means (300) for changing at least one of the program parameters (RI, TI, PD) and a determination unit (120) for determining a matrix element (XE) from the matrix (X) by means of the input vector (EV) selected, wherein the control device (100) is configured to carry out the treatment program (BP) assigned to the matrix element (XE) determined.

8. Household appliance according to claim 1 or 6, **characterised by** a selection unit (110) which is configured to interpret the user feedback (FB) detected by the input means (300) for changing at least one of the program parameters (RI, TI, PD) and for selecting one of the specific N-dimensional input vectors (EV) depending on the interpreted feedback (FB) and a determination unit (120) for determining a matrix element (XE) from the matrix (X) by means of the input vector (EV) selected, wherein the control device (100) is configured to carry out the treatment program (BP) assigned to the matrix element (XE) determined.

9. Household appliance according to one of claims 1 to 8 **characterised in that** the adjustment unit (150) is configured to adjust the content of the feedback survey of the feedback surveys depending on an emotional state of the user detected by an emotion detection unit.

10. Household appliance according to one of claims 1 to 9, **characterised in that** the household appliance (1) integrates the input means (300), wherein the input means (300) has a speech dialog system, which is configured to detect the user feedback (FB) in the form of speech inputs as responses of the user to feedback questions (FF) generated by the speech dialog system, and/or wherein the input means (300) has a touch-sensitive display, which is configured to detect the user feedback (FB) in the form of display inputs as responses of the user to feedback questions (FF) output by the display.

11. System (600) with a household appliance (1) according to one of claims 1 to 10 and a facility (400) external to the household appliance (1), wherein the input means (300) is embodied as an App able to be installed on the external facility (400).

12. Method for operating a household appliance (1), in particular a water-conducting household appliance, with a control device (100) for carrying out a treatment program (BP) from a plurality M of treatment programs (BP),
wherein each of the treatment programs (BP) is determined by a number of program parameters (RI, TI, PD), with
output (S1) of consecutive feedback surveys with in each case one or more feedback questions in accordance with a feedback cycle (FZ) to a user of the household appliance (1), wherein a feedback cycle (FZ) is determined by the user by the period of time between two consecutive feedback surveys for triggering a respective feedback,
adaptation (S2) of a content of at least one feedback survey of the feedback surveys depending on a user feedback (FB) detected by an input means (300),
storing a series of a plurality of user feedbacks (FB) detected by the input means (300) for a series of treatment programs (BP) carried out, wherein the respective feedback (FB) detected is stored assigned to the respective treatment program (BP) carried out,
for a specific feedback (FB) with negative content determined by the input means (300), selecting one of the treatment programs (BP) that is stored assigned to a specific feedback (FB) with positive content and
carry out the selected treatment program (BP).

13. Computer program product, which brings about the execution of the method according to claim 12 on a program-controlled facility.

## Revendications

1. Appareil électroménager (1), en particulier appareil électroménager à circulation d'eau, comprenant
un appareil de commande (100) pour l'exécution d'un programme de traitement (BP) parmi une pluralité M de programmes de traitement (BP), dans lequel chacun des M programmes de traitement (BP) est déterminé par une pluralité de paramètres de programme (RI, TI, PD),
une unité de sortie (140) pour la sortie de sondages de feedback successifs avec à chaque fois une ou plusieurs questions de feedback répondant à un cycle de feedback (FZ) posées à un utilisateur de l'appareil électroménager (1), dans lequel un cycle de feedback (FZ) est déterminé par l'utilisateur par la durée entre deux sondages de feedback successifs pour le déclenchement d'un feedback respectif,
une unité de réglage (150) pour l'adaptation d'un contenu d'au moins un sondage de feedback des sondages de feedback en fonction d'un feedback (FB) de l'utilisateur enregistré par un moyen d'entrée (300), et
un dispositif de stockage (200), lequel est configuré pour stocker une série d'une pluralité de feedbacks (FB) de l'utilisateur enregistrés par le moyen d'entrée (300) pour la constitution d'une série de programmes de traitement (BP) exécutés, le feedback (FB) enregistré respectif étant stocké associé au programme de traitement (BP) respectif exécuté, l'appareil de commande (100) étant configuré pour, en cas de feedback (FB) déterminé enregistré par le moyen d'entrée (300) ayant un contenu négatif, choisir l'un des programmes de traitement (BP), lequel est stocké dans le dispositif de stockage (200) associé à un feedback (FB) déterminé ayant un contenu positif et pour exécuter le programme de traitement (BP) choisi.

2. Appareil électroménager selon la revendication 1, **caractérisé en ce que** l'unité de réglage (150) est configurée pour régler le contenu du au moins un sondage de feedback des sondages de feedback en fonction du feedback (FB) enregistré de l'utilisateur et en fonction des données enregistrées lors de l'utilisation de l'appareil électroménager (1).

3. Appareil électroménager selon la revendication 2, **caractérisé en ce que** les données enregistrées lors de l'utilisation de l'appareil électroménager (1) comprennent :
- des données relatives aux réglages d'appareil de l'appareil électroménager (1),
- des données relatives aux programmes de traitement (BP) exécutés,
- des données relatives aux entrées d'utilisateur (BE) de l'utilisateur actionnées avant ou pendant les programmes de traitement (BP) exécutées et enregistrées par le moyen d'entrée (300),
- un historique d'analyse comprenant une pluralité de feedbacks (FB) de l'utilisateur enregistrés par le moyen d'entrée (300) pendant les programmes de traitement (BP) exécutés, et/ou
- au moins un signal de détection ou une série de signaux de détection d'un nombre de détecteurs intégrés dans l'appareil électroménager (1).

4. Appareil électroménager selon l'une des revendications 1 à 3, **caractérisé en ce que** l'unité de réglage (150) est en outre configurée pour régler un cycle de feedback (FZ) en fonction du feedback (FB) de l'utilisateur enregistré par le moyen d'entrée (300).

5. Appareil électroménager selon la revendication 4, **caractérisé en ce que** l'unité de réglage (150) est configurée pour régler le cycle de feedback (FZ) en fonction du feedback (FB) de l'utilisateur enregistré par le moyen d'entrée (300) et en fonction des données enregistrées lors de l'utilisation de l'appareil électroménager (1).

6. Appareil électroménager selon la revendication 1, **caractérisé en ce que** le dispositif de stockage (200) est configuré pour stocker les M programmes de traitement (BP) sous la forme d'une matrice de dimension N, dans lequel à chaque élément de matrice (XE) de la matrice (X) est associé l'un des M programmes de traitement (BP), dans lequel l'élément de matrice (XE) respectif peut être détecté par un parmi une pluralité de vecteurs d'entrée (EV) de dimension N déterminés.

7. Appareil électroménager selon la revendication 1 ou 6, **caractérisé par** une unité de sélection (110) pour la sélection d'un des vecteurs d'entrée (EV) de dimension N déterminés en fonction d'une entrée d'utilisateur (BE) enregistrée par le moyen d'entrée (300) en vue de la modification d'au moins un des paramètres de programme (RI, TI, PD) et une unité de détection (120) pour la détection d'un élément de matrice (XE) de la matrice (X) au moyen du vecteur d'entrée (EV) sélectionné, dans lequel l'appareil de commande (100) est configuré pour exécuter le programme de traitement (BP) associé à l'élément de matrice (XE) détecté.

8. Appareil électroménager selon la revendication 1 ou 6, **caractérisé par** une unité de sélection (110), laquelle est configurée pour interpréter le feedback (FB) de l'utilisateur enregistré par le moyen d'entrée (300) pour la modification d'au moins l'un des paramètres de programme (RI, TI, PD) et sélectionner un des vecteurs d'entrée (EV) de dimension N déterminé en fonction du feedback (FB) interprété et une unité de détection (120) pour la détection d'un élément de matrice (XE) de la matrice (X) au moyen du vecteur d'entrée (EV) sélectionné, dans lequel l'appareil de commande (100) est configuré pour exécuter le programme de traitement (BP) associé à l'élément de matrice (XE) détecté.

9. Appareil électroménager selon l'une des revendications 1 à 8, **caractérisé en ce que** l'unité de réglage (150) est configurée pour régler le contenu du au moins un sondage de feedback des sondages de feedback en fonction d'un état d'âme de l'utilisateur enregistré par une unité de reconnaissance des émotions.

10. Appareil électroménager selon l'une des revendications 1 à 9, **caractérisé en ce que** l'appareil électroménager (1) intègre le moyen d'entrée (300), dans lequel le moyen d'entrée (300) présente un système de dialogue vocal, lequel est configuré pour enregistrer le feedback (FB) de l'utilisateur sous la forme d'entrées vocales en tant que réponses de l'utilisateur à des questions de feedback (FF) générées par le système de dialogue vocal, et/ou dans lequel le moyen d'entrée (300) comprend un afficheur tactile, lequel est configuré pour enregistrer le feedback (FB) de l'utilisateur sous la forme d'entrées d'afficheur en tant que réponses de l'utilisateur à des questions de feedback (FF) présentées par l'afficheur.

11. Système (600) comprenant un appareil électroménager (1) selon l'une des revendications 1 à 10 et un dispositif (400) externe à l'appareil électroménager (1), dans lequel le moyen d'entrée (300) est configuré en tant qu'App installable sur le dispositif externe (400).

12. Procédé de fonctionnement d'un appareil électroménager (1), en particulier d'un appareil électroménager à circulation d'eau, comprenant un appareil de commande (100) pour l'exécution d'un programme de traitement (BP) parmi une pluralité M de programmes de traitement (BP), dans lequel chacun des programmes de traitement (BP) est déterminé par un nombre de paramètres de programme (RI, TI, PD), comprenant :
la sortie (S1) de sondages de feedback successifs avec à chaque fois une ou plusieurs questions de feedback répondant à un cycle de feedback (FZ) adressées à un utilisateur de l'appareil électroménager (1), dans lequel un cycle de feedback (FZ) est déterminé par l'utilisateur par la durée entre deux sondages de feedback successifs pour le déclenchement d'un feedback respectif,
l'adaptation (S2) d'un contenu d'au moins un sondage de feedback des sondages de feedback en fonction d'un feedback (FB) de l'utilisateur enregistré par un moyen d'entrée (300),
le stockage d'une série d'une pluralité de feedbacks (FB) de l'utilisateur enregistrés par le moyen d'entrée (300) pour la série de programmes de traitement (BP) exécutés, dans lequel le feedback (FB) enregistré respectif est stocké associé au programme de traitement (BP) exécuté respectif,
la sélection, lors d'un feedback (FB) déterminé enregistré par le moyen d'entrée (300) ayant un contenu négatif, d'un des programmes de traitement (BP), lequel est stocké associé à un feedback (FB) déterminé ayant un contenu positif, et
l'exécution du programme de traitement (BP) sélectionné.

13. Produit de programmation informatique, lequel cause, sur un dispositif commandé par un programme, l'exécution du procédé selon la revendication 12.
